# EUROPÄISCHE PATENTSCHRIFT

(11) **EP 0 786 356 B1**
(45) Veröffentlichungstag und Bekanntmachung des Hinweises auf die Patenterteilung: **19.04.2000**
(21) Anmeldenummer: 96100879.4
(22) Anmeldetag: 23.01.1996
(51) Int. Cl.: B42C 9/00

(54) **Vorrichtung zum Positionieren eines Dokumentenstapels in einem thermischen Bindegerät**
Device for positioning a stack of sheets in a thermal binder
Dispositif pour positionner une pile de feuilles dans un appareil thermique pour relier

(43) Veröffentlichungstag der Anmeldung: 30.07.1997
(73) Patentinhaber: ESSELTE N.V., 9100 St. Niklaas (BE)
(72) Erfinder: Maes, Dirk, B-9160 Lokeren (BE)
(74) Vertreter: Franzen, Peter

(56) Entgegenhaltungen:
- EP-A- 0 486 032
- US-A- 4 818 168
- US-A- 5 143 503

## Beschreibung

Die Erfindung betrifft eine Vorrichtung zum Positionieren eines Dokumentenstapels gemäß dem Oberbegriff des Anspruchs 1.

Es gibt unterschiedliche Verfahren, um lose Blätter oder Dokumente zu einem gebundenen Produkt zusammenzufügen. Eines dieser Verfahren ist das sog. Schmelzklebeverfahren. Um einen Dokumentenstapel mittels des Schmelzklebeverfahrens herzustellen, werden die zu bindenden losen Blätter oder Dokumente in einen Einband eingefügt, wobei der Rücken dieses Einbandes auf der Innenseite mit einem Schmelzkleber präpariert ist. Wenn der Einbandrücken mit der Heizplatte, die am Grund der länglichen Öffnung des thermischen Bindegerätes angeordnet ist, eine gewisse Zeit in Kontakt ist, beginnt der Schmelzkleber sich zu verflüssigen. Die Längskanten der Blätter oder Dokumente dringen unter Wirkung der Schwerkraft in den Kleber ein. Beim Aushärten des Schmelzklebers während der nachfolgenden Abkühlphase werden die einzelnen Blätter oder Dokumente untereinander bzw. mit dem Einband verklebt.

Um eine gute Qualität hinsichtlich des fertig gebundenen Produktes zu erzielen, ist es erforderlich, den Blatt- oder Dokumentenstapel während der Aufheizphase - und möglichst auch während der Abkühlphase - in einer fixen Position bezüglich der Unterlage, also bezüglich der Heizplatte oder der Abkühlfläche, zu halten. Hierzu sind die thermischen Bindegeräte üblicherweise mit einer Klemmvorrichtung versehen. Die Klemmvorrichtung hat noch eine weitere Funktion: die von der Heizplatte zum Schmelzen des Schmelzklebers benötigte Wärme hat sowohl Einfluß auf die zu bindenden Papiere als auch auf die üblicherweise transparente Vorderseite des Einbandes, die aus einem Plastikmaterial besteht. Insbesondere bei der Herstellung von Produkten geringer Dicke, würde es ohne entsprechende seitliche Halterungen zu einer Wellenbildung der zu bindenden Papierblätter und zu einer Deformation der Vorderseite aus Plastikmaterial kommen.

In der US-PS 4,141,000 besteht die Klemmvorrichtung aus zwei parallel angeordneten Platten, die die Seitenwände der länglichen Öffnung oberhalb der Heizplatte bilden. Die hintere der beiden Platten ist starr mit dem thermischen Bindegerät verbunden, während die zweite, vordere Platte parallel zu der ersten verschiebbar ist. Die zweite Platte wird nach Einfügen gegen die Vorderseite des zu bindenden Produktes gedrückt, wodurch der Blatt- oder Dokumentenstapel zwischen den beiden Platten eingeklemmt ist. Da die zweite Platte bezüglich der ersten in unterschiedlichen Positionen arretierbar ist, lassen sich mit der bekannt gewordenen Klemmvorrichtung Blatt- bzw. Dokumentenstapel unterschiedlicher Dicke in der gewünschten Position halten. Diese gewünschte Position ist dadurch gekennzeichnet, daß die gesamte Fläche des Einbandrückens des zu bindenden Produkts mit der Heizplatte bzw. der Abkühlfläche in Kontakt ist.

Nachteilig ist bei dieser Lösung, daß für die Vorrichtung aufgrund der verschiebbar ausgebildeten Platte eine relativ aufwendige Mechanik erforderlich ist, was mit erhöhten Material- und Produktionskosten gleichzusetzen ist.

Aus der US-PS 4,818,168 ist eine weitere Klemmvorrichtung zur Abstützung eines Dokumentenstapels in einem thermischen Bindegerät bekannt geworden. Hier besteht die Klemmvorrichtung aus zwei von beiden Seiten in die längliche Öffnung hineinragenden, flexiblen, nach unten V-förmig zulaufenden Platten. Bei Einfügen des Dokumentenstapels werden die beiden Platten auseinandergebogen. Aufgrund der Flexibilität der Platten wird der Dokumentenstapel nachfolgend zwischen den beiden unteren Kanten der Platten eingeklemmt.

Bei dieser Lösung ist es als nachteilig anzusehen, daß der Klemmbereich, der durch das Aufsetzen der unteren Kanten auf dem Dokumentenstapel definiert ist, in Abhängigkeit von der Dicke der zu bindenden Dokumente variiert. In Anbetracht der erheblichen Dickenunterschiede der Dokumentenstapel kann daher nicht in jedem Falle sichergestellt werden, daß der für den Bindevorgang optimale Klemmbereich getroffen wird. Weiterhin kann es durch die auf dem Dokumentenstapel aufsetzenden Kanten zu Beschädigungen der Einbanddeckel kommen.

Aus der EP 0 486 032 A1 ist ein thermisches Bindegerät bekannt geworden, das in einen Kopierer integriert ist. Das Bindegerät weist gleichfalls eine Klappe auf, die während des Bindevorgangs das zu bindende Produkt oberhalb der Heizplatte positioniert und im Nicht-Gebrauchszustand die Heizplatte abdeckt und somit vor Verschmutzen schützt. Um das Einbringen des zu bindenden Dokumentenstapels in das Bindegerät zu erleichtern, ist an der Oberseite der Klappe eine Einkerbung bzw. eine Erhebung vorgesehen. Sowohl die Einkerbung als auch die Erhebung haben die Aufgabe, dem Dokumentenstapel beim Einführen in die Öffnung des Bindegeräts Widerstand entgegenzusetzen, wodurch die Klappe effektiv aus der Öffnung herausbewegt wird und den Zugang zur Heizplatte freigibt. Bei Fehlen der Einkerbung bzw. der Erhebung an der Oberseite der Klappe kann die Lösung des Standes der Technik nicht sicherstellen, daß die Klappe aus der Öffnung herausbewegt wird. Dies hat zwangsläufig zur Folge, daß der Dokumentenstapel unerwünschterweise durch die seitliche Öffnung aus dem Bindegerät herausgeführt wird.
Während des Bindevorgangs ist diese Erhebung zwangsläufig mit dem Dokumentenstapel in Kontakt, wobei jedoch - wie auch in den bereits zuvor zitierten Lösungen des Standes der Technik - der Bereich, in dem die Erhebung auf dem Dokumentenstapel aufsetzt, von der Dicke des Dokumentenstapels und folglich von der Winkelstellung zwischen klappbarem Deckel und Bindegerät abhängt.

Der Erfindung liegt die Aufgabe zugrunde, eine kostengünstige Klemmvorrichtung vorzuschlagen, die es ermöglicht, qualitativ hochwertige Produkte in einem thermischen Bindegerät herzustellen.

Die Aufgabe wird durch die Merkmale des kennzeichnenden Teils des Anspruchs 1 gelöst.

Wie bereits an vorhergehender Stelle erläutert, ist üblicherweise eine der beiden Deckflächen eines Einbandes aus transparentem Plastikmaterial gefertigt. Diese transparente Deckfläche schließt sich unmittelbar an den Einbandrücken an. Entsprechende Versuche haben nunmehr gezeigt, daß ein schmaler Bereich der transparenten Deckfläche, der sich unmittelbar an die Verbindungsnaht zwischen Deckfläche und Einbandrücken anschließt, besonders anfällig für Deformationen während der Aufheizphase ist. Die Stärke der Deformation ist abhängig von der Heiztemperatur, der Bindezeit und dem Verhältnis zwischen der Dicke des zu bindenden Blatt- bzw. Dokumentenstapels und der Breite des Einbandrückens des zur Verfügung stehenden Einbandes. Die erfindungsgemäße Klemmvorrichtung ist nunmehr so ausgestaltet, daß sie unabhängig von der Dicke des zu bindenden Produktes stets in dem zuvor definierten, kritischen Bereich des zu bindenden Produktes ihre optimale Klemmwirkung entfaltet.

Besonders günstig ist die Ausgestaltung, daß das Klemmelement mittels eines Schwenklagers und eines Federelementes in der länglichen Öffnung des thermischen Bindegerätes befestigt ist. Gemäß einer vorteilhaften Ausgestaltung ist das Schwenklager im Bereich der oberen Kante des Klemmelementes angebracht. Das Klemmelement ist so an dem Bindegerät angebracht, daß es in die längliche Öffnung hineinragt. Vorzugsweise ersetzt das Klemmelement also zumindest einen Teil einer der beiden Seitenwände der länglichen Öffnung. Solange kein Blatt- oder Dokumentenstapel in der Öffnung positioniert ist, wird das Klemmelement infolge der wirkenden Federkraft gegen die gegenüberliegende Seitenfläche der Öffnung angepreßt; im Nicht-Gebrauchszustand wird also die Heizplatte von dem Klemmelement bedeckt. Hierdurch wird einerseits die Wärmedissipation von der Heizplatte unterbunden, andererseits wird einer Verschmutzung der Heizplatte bzw. der Abkühlfläche durch Verunreinigungen wirkungsvoll entgegengewirkt.

Anstelle des Schwenklagers ist es auch möglich, das Klemmelement aus einem Material zu fertigen, das im Nicht-Gebrauchszustand an der gegenüberliegenden Seitenfläche der länglichen Öffnung anliegt und das bei Einfügen des Dokumentenstapels dem Druck infolge seiner Flexibilität nachgibt und die entsprechende Öffnung freigibt.

Vorteilhafterweise besteht das Klemmelement, wie immer es auch im Detail auch konstruiert sein mag, aus einem hitzebeständigen Material.

Gemäß einer weiteren vorteilhaften Variante der erfindungsgemäßen Vorrichtung wird vorgeschlagen, daß eine Halterung zur Aufnahme der Heizplatte vorgesehen ist, wobei wiederum die Heizplatte die Grundfläche der Öffnung bildet. Das Klemmelement bzw. die Klemmelemente ist bzw. sind direkt an dieser Halterung befestigt. Halterung und Klemmelement(e) lassen sich kostengünstig im Spritzgußverfahren herstellen.

Eine vorteilhafte, da kostengünstige Ausgestaltung dieser Variante sieht vor, daß das Klemmelement aus zwei seitlich angeordneten Teilelementen besteht, die über ein Mittelteil miteinander verbunden sind. Alternativ zu dieser 'offenen' Konstruktion wird vorgeschlagen, daß das Mittelteil die seitlich angeordneten Teilelemente überdeckt. Bei der alternativen Ausgestaltung wird, wie in vorhergehenden Fällen auch schon beschrieben, erreicht, daß die Heizplatte bzw. die Grundplatte in der länglichen Öffnung im Nicht-Gebrauchszustand von dem Klemmelement abgedeckt wird.

Gemäß einer weiteren Variante der erfindungsgemäßen Klemmvorrichtung ist vorgesehen, daß das Klemmelement aus einem Drahtstück besteht, dessen mittlerer Bereich mit der Halterung der Heizplatte bzw. mit der Heizplatte selbst verbunden ist und dessen beide Endbereiche die Form von Drahtbügeln aufweisen. Der Dokumentenstapel wird ebenso wie im vorhergehend beschriebenen Beispiel zwischen den nunmehr als Drahtbügel ausgebildeten Klemmelementen und der gegenüberliegenden Seitenfläche der länglichen Öffnung eingeklemmt.

Vorteilhafte Weiterbildungen dieser Variante der erfindungsgemäßen Vorrichtung sehen vor, daß
a) die Enden der Drahtbügel frei sind, oder daß
b) die Enden der Drahtbügel über eine Schiene miteinander verbunden sind, wobei die Schiene in ihren Endbereichen Führungsnoppen aufweist, die in entsprechenden Führungsnuten von Halteelmenten, die an den Stirnseiten der Heizplatte bzw. der Halterung vorgesehen sind, gelagert sind. Diese Konstruktion ist im Hinblick auf die Stabilität als äußerst günstig anzusehen.

Zur Stabilisierung des Dokumentenstapels während des Bindevorganges ist weiterhin vorgesehen, daß die Heizplatte bzw. die Grundfläche und zumindest eine der Seitenflächen der länglichen Öffnung in einem spitzen Winkel zur Waagerechten geneigt sind.

Eine alternative Lösung der erfindungsgemäßen Vorrichtung schlägt vor, daß das Klemmelement als zylindrischer Körper ausgebildet ist, der vorzugsweise die gleiche Längenausdehnung aufweist wie die Heizplatte bzw. die Grundfläche. In Kombination mit der zuvorbeschriebenen Neigung der Heizplatte und einer der beiden Seitenwände bildet diese Ausgestaltung gleichfalls eine äußerst preisgünstige Lösung. Hier wird für das Erreichen einer ausreichenden Klemmwirkung die Schwerkraft ausgenutzt.

Die Erfindung wird anhand der nachfolgenden Figuren näher erläutert. Es zeigt:
Fig. 1: einen Querschnitt durch ein thermisches Bindegerät mit einer ersten Ausführungsform der erfindungsgemäßen Vorrichtung,
Fig. 1a: einen Querschnitt durch eine Variante der ersten Ausführungsform der erfindungsgemäßen Vorrichtung,
Fig. 2a: eine perspektivische Ansicht einer zweiten Ausführungsform der erfindungsgemäßen Vorrichtung,
Fig. 2b: die in Fig. 2a dargestellte Ausführungsform ohne Heizplatte,
Fig. 3: eine Variante der in Fig. 2a bzw. Fig. 2b dargestellten Ausführungsform der erfindungsgemäßen Vorrichtung,
Fig. 4: eine perspektivische Ansicht einer dritten Ausführungsform der erfindungsgemäßen Vorrichtung,
Fig. 5a: eine perspektivische Ansicht einer vierten Ausführungsform der erfindungsgemäßen Vorrichtung,
Fig. 5b: die in Fig. 5a dargestellte Ausführungsform als integraler Bestandteil der länglichen Öffnung und
Fig. 6: eine perspektivische Ansicht einer fünften Ausführungsform der erfindungsgemäßen Vorrichtung.

Fig. 1 zeigt einen Querschnitt durch ein thermisches Bindegerät 1, wobei in der länglichen Öffnung 2 des thermischen Bindegerätes 1 eine erste Ausführungsform der erfindungsgemäßen Vorrichtung angeordnet ist. Die längliche Öffnung 2 besteht aus einer die Grundfläche 8 bildenden Heizplatte 13, einer vorderen und hinteren Seitenwand 3 und zwei Stirnseiten. Die Heizplatte 13 ist ebenso wie die rückwärtige Seitenfläche 3 der länglichen Öffnung 2 um einen Winkel α bezüglich der Waagerechten geneigt. Durch diese Ausgestaltung wird der Dokumentenstapel 10 innerhalb der länglichen Öffnung 2 zusätzlich stabilisiert.

In der länglichen Öffnung 2 sind Dokumentenstapel 10 bis zu einer gewissen Dicke d positionierbar. Die maximale Dicke dmax ist durch die maximal zur Verfügung stehende Breite der Öffnung 2 vorgegeben. Um sicherzustellen, daß Dokumentenstapel 10 unterschiedlichster Dicke während des Bindevorganges stets in einer optimalen Stellung gehalten werden, ist das Klemmelement 4 vorgesehen. Das Klemmelement 4 setzt auf dem Einbanddeckel des Dokumentenstapels 10 auf und drückt den Dokumentenstapel im Bereich der Klemmfläche 7 gegen die hintere Seitenfläche 3 der Öffnung 2.

Das Klemmelement 4 ist schwenkbar und federnd im vorderen Bereich der länglichen Öffnung 2 des thermischen Bindegerätes 1 gelagert. Das Klemmelement 4 ragt in die Öffnung 2 hinein und deckt die Heizplatte 13 ab. Sobald ein Dokumentenstapel 10 in die Öffnung eingeschoben wird, wird das Klemmelement 4 entsprechend der Dicke des Dokumentenstapels 10 aus seiner Ruhelage herausbewegt.
Zur federnden Lagerung des Klemmelementes 4 sind vorzugsweise zu beiden Seiten der Schwenkachse Federelemente 11 vorgesehen, die die Klemmfläche 7 des Klemmelementes 4 gegen den Dokumentenstapel 10 und diesen gegen die rückwärtige Seitenfläche 3 der länglichen Öffnung 2 andrücken. Bei den Federelementen 11 handelt es sich vorzugsweise um Drahtfedern, die von beiden Seiten auf die Schwenkachse aufgesteckt werden.

Im Nicht-Gebrauchszustand des thermischen Bindegerätes 1 wird die Klemmfläche 7 des Klemmelementes 4 gegen die rückwärtige Seitenfläche 3 der länglichen Öffnung 2 gedrückt und überdeckt die Heizplatte 13 bzw. die Grundfläche 8, bei der es sich - wie an vorhergehender Stelle bereits erwähnt - auch um eine Ablagefläche zum Abkühlen des erhitzten Einbandrückens handeln kann.
Hierdurch wird die Heizplatte 13 bzw. die Grundfläche 8 einerseits vor Verschmutzungen geschützt; andererseits wir die Wärmeabfuhr von der Heizplatte unterbunden, wodurch sich die Aufheizphase der Heizplatte 13 bis zum Erreichen der für den nachfolgenden Bindevorgang erforderlichen Temperatur erheblich verkürzen läßt.

Wie aus der Fig. 1 ersichtlich ist, bildet das Klemmelement 4 in jeder Position die vordere Seitenfläche 3 der länglichen Öffnung 2. Weiterhin ist die Krümmung der dem Dokumentenstapel 10 zugewandten Fläche des Klemmelementes 4 gemäß einer bevorzugten Weiterbildung der erfindungsgemäßen Vorrichtung derart ausgestaltet, daß die jeweilige Klemmfläche 7 unabhängig von der Dicke des Dokumentenstapels 10 jederzeit in einem vorgegebenen Bereich des Dokumentenstapels 10 anliegt. Hierdurch läßt sich gewährleisten, daß das Klemmelement 4 stets in dem zur Erzielung eines optimalen Bindeergebnisses bevorzugten Bereich oberhalb des Einbandrückens des Dokumentenstapels 10 aufsetzt. Dieser Sachverhalt ist in Fig. 1 durch die Kennzeichnung X für die beiden gezeigten Positionen des Klemmelementes 4 zeichnerisch dargestellt.

Gemäß Fig. 1 ist das Klemmelement 4 im Bereich der oberen Kante der vorderen Seitenfläche 3 der Öffnung 2 schwenkbar befestigt und ersetzt somit die vordere Seitenfläche 3.
Eine alternative Lösung hierzu ist in Fig. 1a dargestellt. Das Klemmelement 4 ist hier nicht an der oberen Kante der Öffnung 2 festgemacht, sondern innerhalb der Öffnung 2.
Hier ersetzt also das Klemmelement 4 die vordere Seitenfläche 3 nur teilweise. Weiterhin ist in der Fig. 1a die Krümmung der dem Dokumentenstapel 10 zugewandten Oberfläche des Klemmelementes 4 zu sehen. Diese ist, wie bereits an vorhergehender Stelle beschrieben, derart ausgebildet, daß sie unabhängig von der Dicke des Dokumentenstapels 10 stets in einem zuvorbestimmenten Bereich des Dokumentenstapels 10 aufsetzt und ihn gegen die hintere Seitenfläche 3 der Öffnung 2 drückt. Dieser zuvorbestimmte Bereich - im dargestellten Fall ist er durch die Linie Y-Y gekennzeichnet - liegt vorzugsweise knapp oberhalb der Verbindung von Einbandrücken und transparenter Vorderseite des Einbandes.

Fig. 2 zeigt eine perspektivische Ansicht einer zweiten Ausführungsform der erfindungsgemäßen Vorrichtung. Die Klemmvorrichtung besteht aus zwei seitlich angeordneten Klemmelementen 4a, 4b, die über ein Mittelteil 4c miteinander verbunden sind. Die Klemmvorrichtung 4a, 4b, 4c ist Teil der Halterung 12 für die Heizplatte 13. Gemäß einer bevorzugten Ausführungsform sind Halterung 12 und Klemmvorrichtung 4a, 4b, 4c aus einem elastischen Material, z.B. PA (Polyacetat) im Spritzgußverfahren hergestellt. Die Bewegungsrichtungen der Klemmvorrichtung 4a, 4b, 4c bei Einfügen bzw. bei Herausnahme des Dokumentenstapels 10 aus dem thermischen Bindegerät 1 ist durch die in Fig. 2 dargestellten Pfeile wiedergegeben.
In Fig. 2b ist die in Fig. 2a dargestellte Ausführungsform ohne Heizplatte 13 dargestellt.

Fig. 3 stellt eine Variante der in Fig. 2a bzw. Fig. 2b gezeigten Ausführungsform der erfindungsgemäßen Vorrichtung dar. Hier ist das Mittelteil 4c durch eine Abdeckplatte ersetzt, die die beiden Klemmelemente 4a, 4b überdeckt.

Fig. 4 zeigt eine perspektivische Ansicht einer dritten Ausführungsform der erfindungsgemäßen Vorrichtung. Das Einklemmen des Dokumentenstapels 10 in der länglichen Öffnung 2 wird hier mittels zweier seitlich angeordneter Drahtbügel 14a, 14b erzielt, deren Enden frei sind. Infolge der Elastizität der Metalldrähte läßt sich auch mit dieser äußerst kostengünstigen Lösung eine hervorragende Klemmwirkung erzielen. Die Bewegungsrichtung der Klemmelemente 14a, 14b ist wie im vorhergehenden Beispiel wiederum durch Pfeile angedeutet.

In Fig. 5a ist eine perspektivische Ansicht einer vierten Ausführungsform der erfindungsgemäßen Vorrichtung wiedergegeben. Diese unterscheidet sich von der in Fig. 4 dargestellten Ausführungsform dadurch, daß die Drahtenden 15a, 15b der Drahtbügel 14a, 14b hier über eine Schiene 16 miteinander verbunden sind. In den beiden Endbereichen der Schiene 16 sind Führungsnoppen 17 angebracht, die in entsprechenden Führungsnuten 18 laufen. Die Führungsnuten 18 sind in den hochstehenden Stirnseiten 21 der Halterung 12 bzw. der Heizplatte 13 vorgesehen. Die Bewegungsrichtungen infolge der Flexibilität der Klemmvorrichtung 14a, 14b, 16 sind wiederum durch Pfeile dargestellt.
Fig. 5b zeigt die in Fig. 5a dargestellte Ausführungsform als integralen Bestandteil der länglichen Öffnung 2.

Eine perspektivische Ansicht einer fünften Ausführungsform der erfindungsgemäßen Vorrichtung ist in der Fig. 6 dargestellt. In diesem Falle ist die Heizplatte 13 - ebenso wie die nicht gesondert gezeigte hintere Seitenfläche 3 der länglichen Öffnung 2 um einen Winkel α gegenüber der Waagerechten geneigt. Das Klemmelement 4 ist als Zylinder ausgebildet, der, der Schwerkraft folgend, entweder an der hinteren Seitenfläche 3 oder dem Dokumentenstapel 10 anliegt.

### Bezugszeichenliste

- 1: thermisches Bindegerät
- 2: längliche Öffnung
- 3: Seitenfläche
- 4: Klemmelement
- 5: gebogene Oberfläche
- 6: Schwenklager
- 7: Klemmfläche
- 8: Grundfläche
- 9: Bereich
- 10: Dokumentenstapel
- 11: Federelement
- 12: Halterung
- 13: Heizplatte
- 14: Drahtbügel
- 15: Ende des Drahtbügels
- 16: Schiene
- 17: Führungsnoppen
- 18: Führungsnut
- 19: zylindrischer Körper
- 20: Halteelement
- 21: Stirnseite

## Patentansprüche

1. Vorrichtung zum Positionieren eines Dokumentenstapels (10) während der Aufheiz- und/oder Abkühlphase in einem thermischen Bindegerät (1), wobei das Bindegerät (1) zur Aufnahme des Dokumentenstapels (10) an seiner Oberseite eine längliche Öffnung (2) aufweist, die sich ins Innere des thermischen Bindegerätes (1) hineinerstreckt und die aus einer Grundfläche (8), zwei Stirnflächen und aus mindestens einer Seitenfläche (3) besteht, wobei in der Öffnung (2) ein Klemmelement (4) angeordnet ist, das im Gebrauchszustand an dem Dokumentenstapel (10) anliegt und ihn gegen die Seitenfläche (3) der Öffnung (2) andrückt und das im Nicht-Gebrauchszustand die Grundplatte (8) der Öffnung (2) zumindest teilweise überdeckt.
**dadurch gekennzeichnet,**
daß das Klemmelement (4) eine zumindest teilweise gebogene Oberfläche (5) aufweist, wobei die Krümmung der Oberfläche (5) des Klemmelementes (4) derart ausgestaltet ist, daß die Klemmfläche (7) im wesentlichen unabhängig von der Dicke des Dokumentenstapels (10) stets in einem gewünschten Bereich (9) des Dokumentenstapels (10) anliegt.

2. Vorrichtung nach Anspruch 1,
**dadurch gekennzeichnet,**
daß das Klemmelement (4) mittels eines Schwenklagers (6) und eines Federelementes (11) an dem thermischen Bindegerät (1) befestigt ist.

3. Vorrichtung nach Anspruch 1 oder 2,
**dadurch gekennzeichnet,**
daß das Klemmelement (4) aus einem hitzebeständigen, elastischen Material gefertigt ist.

4. Vorrichtung nach Anspruch 1 oder 3,
**dadurch gekennzeichnet,**
daß eine Halterung (12) zur Aufnahme einer Heizplatte (13) vorgesehen ist, wobei die Heizplatte (13) die Grundfläche (8) der Öffnung (2) bildet, und daß das Klemmelement (4)/die Klemmelemente(4a, 4b) an dieser Halterung (12) befestigt ist bzw. sind.

5. Vorrichtung nach Anspruch 4,
**dadurch gekennzeichnet,**
daß das Klemmelement (4) aus zwei seitlich angeordneten Teilelementen (4a, 4b) besteht, die über ein Mittelteil (4c) miteinander verbunden sind.

6. Vorrichtung nach Anspruch 5,
**dadurch gekennzeichnet,**
daß das Mittelteil (4c) die seitlich angeordneten Teilelemente (4a, 4b) überdeckt.

7. Vorrichtung nach Anspruch 1 oder 5,
**dadurch gekennzeichnet,**
daß das Klemmelement (4) aus einem Drahtstück (14) besteht, dessen mittlerer Bereich (14c) mit dem thermischen Bindegerät (1) bzw. mit der Heizplatte (13) verbunden ist und dessen beide Endbereiche die Form von Drahtbügeln (14a, 14b) aufweisen.

8. Vorrichtung nach Anspruch 7,
**dadurch gekennzeichnet,**
daß die Enden (15a, 15b) der Drahtbügel (14a, 14b) frei sind.

9. Vorrichtung nach Anspruch 8,
**dadurch gekennzeichnet,**
daß die Enden (15a, 15b) der Drahtbügel (14a, 14b) über eine Schiene (16) miteinander verbunden sind,
daß die Schiene (16) in ihren Endbereichen Führungsnoppen (17) aufweist, die in entsprechenden Führungsnuten (18) von Halteelementen (20), die an den Stirnseiten (21) der Heizplatte (13) bzw. der Halterung (12) vorgesehen sind, gelagert sind.

10. Vorrichtung nach Anspruch 1 oder 4,
**dadurch gekennzeichnet,**
daß die Heizplatte (13) bzw. die Grundfläche (8) und zumindest eine der Seitenflächen (3) der länglichen Öffnung (2) um einen spitzen Winkel gegenüber der Waagerechten geneigt sind.

11. Vorrichtung nach Anspruch 10,
**dadurch gekennzeichnet,**
daß das Klemmelement (4) als zylindrischer Körper (19) ausgebildet ist, der vorzugsweise die gleiche Längenausdehnung aufweist wie die Heizplatte (13) bzw. die Grundfläche (8).

## Claims

1. A device for positioning a stack of documents (10) during the heating and/or cooling cycle in a thermal binding apparatus (1), said binding apparatus (1) having on its upper side an elongate opening (2) to receive said document stack (10), said opening extending into the interior of the thermal binding apparatus (1) and comprising a base (8), two ends and at least one side (3), with a clamping element (4) being disposed in the opening (2) which, when in use, rests against the document stack (10) and urges it against the side (3) of the opening (2) and which, when not in use, covers at least partially the base (8) of the opening (2),
**characterized in that** the clamping element (4) has an at least partially curved surface (5), the curvature of said surface (5) of the clamping element (4) being configured in such manner that the clamping surface (7) invariably rests in a desired area (9) of the document stack (10), essentially independent of the thickness of the document stack (10) .

2. The device as claimed in claim 1,
**characterized in that** the clamping element (4) is attached to the thermal binding apparatus (1) by means of a pivot bearing (6) and a spring element (11).

3. The device as claimed in claim 1 or 2,
**characterized in that** the clamping element (4) is fabricated from a heat resistant, elastic material.

4. The device as claimed in claim 1 or 3,
**characterized in that** a mounting structure (12) for receiving a heating plate (13) is provided, said heating plate (13) forming the base (8) of said opening (2), and that the clamping element (4)/the clamping elements (4a, 4b) is/are secured to said mounting structure (12).

5. The device as claimed in claim 4,
**characterized in that** the clamping element (4) is comprised of two laterally disposed sub-sections (4a, 4b) which are connected with each other through a center section (4c).

6. The device as claimed in claim 5,
**characterized in that** the center section (4c) covers the laterally disposed sub-sections (4a, 4b).

7. The device as claimed in claim 1 or 5,
**characterized in that** the clamping element (4) is fabricated from a length of wire (14) having its center portion (14c) connected with the thermal binding apparatus (1) or the heating plate (13) and having both its end portions bent in the form of stirrups (14a, 14b).

8. The device as claimed in claim 7,
**characterized in that** the ends (15a, 15b) of the stirrup shaped wires (14a, 14b) are free.

9. The device as claimed in claim 8,
**characterized in that** the ends (15a, 15b) of the stirrup shaped wires (14a, 14b) are connected with each other through a rail (16), and that said rail (16) has in its end sections guide knobs (17) carried in corresponding guide grooves (18) of holding elements (20) which are provided at the ends (21) of the heating plate (13) or the mounting structure (12).

10. The device as claimed in claim 1 or 4,
**characterized in that** the heating plate (13) or the base (8) and at least one of the sides (3) of the elongate opening (2) are inclined relative to the horizontal by an acute angle.

11. The device as claimed in claim 10,
**characterized in that** the clamping element (4) is configured as a cylindrical body (19) having preferably the same length extension as the heating plate (13) or the base (8).

## Revendications

1. Dispositif pour le positionnement d'une pile de documents (10) pendant la phase de chauffage et/ou de refroidissement dans un appareil de reliure thermique (1), ledit appareil de reliure (1) présentant sur sa face supérieure une ouverture allongée (2) pour la réception de la pile de documents (10), ladite ouverture se poursuivant à l'intérieur de l'appareil de reliure thermique (1) et se composant d'une base (8), de deux surfaces frontales et au moins d'une surface latérale (3), et ladite ouverture (2) recevant un élément de serrage (4) qui est placé, pendant l'emploi, contre la pile de documents (10) et qui la presse contre la surface latérale (3) de l'ouverture (2), et qui, à l'état non utilisé, recouvre tout au moins en partie la base (8) de l'ouverture (2),
**caractérisé en ce que** l'élément de serrage (4) présente un surface courbée tout au moins partiellement (5), la courbure de la surface (5) de l'élément de serrage (4) étant configurée de manière telle que la surface de serrage (7) repose continuellement dans une zone souhaitée (9) de la pile de documents (10), de manière essentiellement indépendante de l'épaisseur de la pile de documents (10) .

2. Dispositif selon la revendication 1, **caractérisé en ce que** l'élément de serrage (4) est fixé à l'appareil de reliure thermique (1) par le biais d'un roulement pivotant (6) et d'un élément à ressort (11).

3. Dispositif selon la revendication 1 ou 2, **caractérisé en ce que** l'élément de serrage (4) est fabriqué dans un matériau élastique et résistant à la chaleur.

4. Dispositif selon la revendication 1 ou 3, **caractérisé en ce qu**'il est prévu une attache (12) pour le logement d'une plaque chauffante (13), ladite plaque chauffante (13) formant la base (8) de l'ouverture (2), et que l'élément de serrage (4) / les éléments de serrage (4a, 4b) est ou sont fixés à ladite attache (12).

5. Dispositif selon la revendication 4, **caractérisé en ce que** l'élément de serrage (4) se compose de deux sous-éléments disposés latéralement (4a, 4b), qui sont reliés ensemble par le biais d'un élément médian (4c).

6. Dispositif selon la revendication 5, **caractérisé en ce que** l'élément médian (4c) recouvre les sous-éléments disposés latéralement (4a, 4b).

7. Dispositif selon la revendication 1 ou 5, **caractérisé en ce que** l'élément de serrage (4) se compose d'une section de fil (14), dont la zone médiane (14c) est reliée à l'appareil de reliure thermique (1) ou avec la plaque chauffante (13), et dont les deux extrémités ont la forme d'étriers (14a, 14b).

8. Dispositif selon la revendication 7, **caractérisé en ce que** les extrémités (15a, 15b) des étriers (14a, 14b) sont libres.

9. Dispositif selon la revendication 8, **caractérisé en ce que** les extrémités (15a, 15b) des étriers (14a, 14b) sont reliées ensemble par le biais d'un rail (16), que le rail (16) présente à ses extrémités des nopes de guidage (17) qui sont logées dans des rainures de guidage (18) correspondantes d'éléments de fixation (20), qui sont prévus sur les faces avant (21) de la plaque chauffante (13) ou de l'attache (12).

10. Dispositif selon la revendication 1 ou 4, **caractérisé en ce que** la plaque chauffante (13) ou la base (8) et au moins l'une des surfaces latérales (3) de l'ouverture allongée (2) sont inclinées par rapport à l'horizontale, formant un angle aigu.

11. Dispositif selon la revendication 10, **caractérisé en ce que** l'élément de serrage (4) est configuré comme un corps cylindrique (19) présentant de préférence la même étendue en longueur que la plaque chauffante (13) ou la base (8).
